# EUROPÄISCHE PATENTSCHRIFT

(11) **EP 1 026 380 B1**
(45) Veröffentlichungstag und Bekanntmachung des Hinweises auf die Patenterteilung: **25.04.2007**
(21) Anmeldenummer: 00100513.1
(22) Anmeldetag: 12.01.2000
(51) Int. Cl.: F02D 19/12

(54) **Brennkraftmaschine mit einer Versorgungseinrichtung für ein Verbrennungsmedium**
Combustion engine with a supply device for a combustion medium
Moteur à combustion avec un dispositif d'alimentation d'un moyen de combustion

(30) Priorität: 05.02.1999 DE 19904736
(43) Veröffentlichungstag der Anmeldung: 09.08.2000
(73) Patentinhaber: Volkswagen Aktiengesellschaft, 38436 Wolfsburg (DE)
(72) Erfinder: Engeler, Werner, 38527 Meine (DE); Bechmann, Olaf, 30167 Hannover (DE)
(74) Vertreter: Meyer, Enno

(56) Entgegenhaltungen:
- EP-A- 0 530 609
- EP-A- 0 590 814
- EP-A- 0 661 429
- EP-A- 0 758 713
- EP-A- 0 806 553
- WO-A-98/46867
- DE-A- 3 230 608
- DE-A- 19 704 147
- FR-A- 2 771 449

## Beschreibung

Die Erfindung bezieht sich auf eine Brennkraftmaschine mit einer Versorgungseinrichtung für ein Verbrennungsmedium.

Die Abgase einer Brennkraftmaschine, insbesondere einer Diesel-Brennkraftmaschine, enthalten neben anderen Schadstoffen auch hauptsächlich Kohlenstoff enthaltende Partikel, nämlich Rußpartikel, die vermehrt bei unvollständiger Verbrennung entstehen. Um zu vermeiden, daß die Partikel mit dem Abgas aus der Abgasleitung ausströmen, werden sie mittels eines in der Abgasleitung angeordneten Partikelfilters aus dem strömenden Abgas gefiltert und am Partikelfilter gesammelt. Dies ist problematisch, da die gesammelten Partikelfilter die Abgasströmung beeinträchtigen und einen Gegendruck aufbauen, der die Funktion der Abgasleitung und auch der Brennkraftmaschine erheblich stören und im Extremfall außer Funktion setzen kann.

Es ist deshalb erforderlich, die Partikel im Partikelfilter zu beseitigen, was beim Stand der Technik durch eine spontane oder kontinuierliche Regeneration des Partikelfilters erfolgt. Hierbei werden die Partikel abgebrannt und umgesetzt.

Bei einer spontanen Regeneration, die insbesondere bei einer Temperatursteigerung selbsttätig oder mittels einer Heiz- oder Zündvorrichtung gezielt herbeigeführt werden kann, können sehr hohe Spitzentemperaturen erreicht werden, die den Partikelfilter überhitzen und dauerhaft beschädigen bzw. zerstören können.

Um dies zu vermeiden ist bereits ein sogenanntes CRT-System entwickelt worden, bei dem dem Partikelfilter ein Oxidationskatalysator, der eine Stickoxydkomponente erzeugt, vorgeschaltet ist, wobei die Partikel mit N0₂ kontinuierlich umgesetzt werden. Hierdurch läßt sich die Ansammlung von Partikeln und damit auch eine spontane Regeneration vermeiden.

Es ist außerdem bereits vorgeschlagen worden, die Zündtemperatur der Partikel durch die Zugabe eines Additivs zu vermindern, das z.B. in den Brennraum eingegeben werden kann. Bei der Verwendung eines Additivs setzt aufgrund der Verminderung der Zündtemperatur der Partikel deren Spontanregeneration bereits bei niedrigeren Temperaturen ein. Sowohl das CRT-System als auch die Additivierung arbeiten unter ungünstigen Betriebsbedingungen unbefriedigend. Unbefriedigende Betriebsbedingungen sind im Betrieb eines Verbrennungsmotors, der insbesondere als Fahrzeugantrieb eingesetzt wird, nicht zu vermeiden und bei heutigen schwierigen Verkehrsbedingungen, insbesondere im Stadtverkehr, die Regel. Deshalb besteht auch beim bekannten CRT-System und auch bei der bekannten Additivierung die Gefahr, daß der Partikelfilter sich zusetzt, und/oder die Gefahr, daß ein spontaner unkontrollierter Abbrand entsteht, der den Partikelfilter überhitzt und schädigt.

EP 0 758 731 A1 beschreibt eine Brennkraftmaschine mit einem Kraftstofftank und einer Versorgungseinrichtung für ein Verbrennungsmedium, daß der wenigstens einen Brennkammer der Brennkraftmaschine als Kraftstoff und Luft zugeführt wird und aus der Brennkammer in ein mit der Brennkammer verbundene Abgasleitung ausgestoßen wird, wobei in der Abgasleitung in Strömungsrichtung hintereinander liegend zunächst ein Oxidationskatalysator und ein Partikelfilter zum Filtern von Partikeln im Abgas angeordnet sind, so daß das Abgasreinigungssystem einem CRT-System entspricht.

WO 98/46867 A beschreibt ein Verfahren zum Reduzieren der Emission einer Dieselbrennkraftmaschine, wobei die Brennkraftmaschine mit einem katalysatorbeschichteten Partikelfilter ausgestattet ist, wobei die Platinbeschichtung des Partikelfilters zur Regeneration des Filters dient. In das Luftansaug- oder in das Kraftstoffzuführsystem wird ein Additiv eingespeist, welches eine Herabsenkung der Abbrenntemperatur im Partikelfilter, also der Regenerationstemperatur des Partikelfilters bewirkt.

Der Erfindung liegt die Aufgabe zugrunde, bei einer Brennkraftmaschine der vorliegenden Art die Funktion der kontinuierlichen Regeneration zu stabilisieren.

Diese Aufgabe wird durch die Merkmale des Anspruchs 1 gelöst. Bevorzugte Ausgestaltungen der Erfindung sind Gegenstand der Unteransprüche.

Bei der erfindungsgemäßen Brennkraftmaschine findet aufgrund des Vohandenseins des NO₂ und des Additivs ein kontinuierliches Abbrennen der Partikel und somit eine kontinuierliche Regeneration des Partikelfilters statt und zwar in einem Verbrennungstemperaturbereich, der um die Wirksamkeit des Additivs niedriger ist als der Temperaturbereich, bei dem die Partikel beim Fehlen des Additivs verbrennen. Die Partikelmasse, die sich jeweils ansammelt, reicht beim Abbrennen nicht aus, um so hohe Temperaturen zu erzeugen, daß der Partikelfilter überhitzt und beschädigt werden könnte. Es wird somit der Funktionsbereich zu niedrigeren Temperaturen hin verlagert und somit von einem kritischen Temperaturbereich weiter entfernt. Dies ergibt eine größere Störungsunanfälligkeit und Funktionsstabilität, weil auch bei ungünstigeren Funktionsbedingungen der Brennkraftmaschine, wie es insbesondere bei wechselnden Drehzahlen und Belastungszuständen der Fall ist, ein Abbrand der Partikel in einem Temperaturbereich stattfindet, der vom kritischen Temperaturbereich weiter entfernt ist und somit störungsunanfälliger und stabiler bzw. belastbarer ist:

Die Erfindung bezieht sich auch auf ein Verfahren zur Verminderung schädlicher Bestandteile im Abgas einer Brennkraftmaschine nach den Ansprüchen 9 und 10, das zu vergleichbaren Vorteilen führt.

Im Rahmen der Erfindung kann das Additiv aus einem oder mehreren Wirkstoffen bestehen, und es kann dem Verbrennungsmedium in dem dem Partikelfilter vorgeordneten Bereich zugegeben werden. Es findet eine gute Vermischung und gleichmäßige Verteilung des Additivs im Verbrennungsmedium statt, wenn das Additiv dem Kraftstoff, insbesondere in Zuführungsleitung, oder direkt in die Brennkammer der Brennkraftmaschine eingeführt wird.

Dabei wird die Funktion weiter verbessert und stabilisiert, wenn die Zuführungsmenge des Additivs in Abhängigkeit von Betriebsparametern der Brennkraftmaschine geregelt wird, wie z.B. von der Größe der abgegebenen Leistung und/oder von der Betriebstemperatur.

Nachfolgend wird ein bevorzugtes Ausführungsbeispiel der Erfindung anhand einer vereinfachten Zeichnung näher erläutert.

Fig. 1 zeigt eine schematische Darstellung der erfindungsgemäßen Vorrichtung.

Die Zeichnung zeigt eine allgemein mit 1 bezeichnete Abgasanlage, die sich in Form einer Abgasleitung 2 von einer Brennkraftmaschine, insbesondere einer Diesel-Brennkraftmaschine 3, in Form eines Otto-Motors mit mehreren, z. B. vier Zylindern 4, erstreckt, die als Brennkammern 4a dargestellt sind, zu denen sich jeweils eine Zuführungsleitung 5a, 5b, 5c, 5d für Verbrennungsluft erstreckt, die sich von einer gemeinsamen Zuführungsleitung 5 verzweigen, in der ein nicht dargestellter Luftfilter angeordnet ist. Von den Brennkammern 4a erstreckt sich jeweils ein Abführungsleitungszweig 2a, 2b, 2c, 2d, die in die gemeinsame Abgasleitung 2 münden und Teile der Abgasleitung 2 sind.

Der Brennkraftmaschine 3 ist eine Versorgungseinrichtung 7 für ein Verbrennungsmedium zugeordnet, das aus einem Kraftstoff/-Luft-Gemisch besteht und die Brennkraftmaschine 3 als Abgas verläßt. Im einzelnen ist ein Kraftstofftank 8 vorgesehen, der durch eine Kraftstoff-Zuführungsleitung 9 und eine Kraftstoff-Rückführungsleitung 11 mit den nicht dargestellten Einspritzventilen der Zylinder 4 verbunden ist. Der Versorgungseinrichtung 7 ist eine nicht dargestellte Pumpe zugeordnet, die einen für die Einspritzung erforderlichen Einspritzdruck im Kraftstoff erzeugt und auch die Förderung des Kraftstoffs aus dem Kraftstofftank 8 zu den Einspritzventilen und die Rückführung des Kraftstoffs in der Rückführungsleitung 11 zum Tank bewirken kann.

Der Versorgungseinrichtung 7 ist eine Zuführungsvorrichtung 12 für ein Mittel oder Additiv zugeordnet, das weiter unten noch beschrieben wird und dem Verbrennungsmedium im Bereich der Versorgungseinrichtung 7 durch eine geeignete Dosiervorrichtung zugeführt wird, wobei das Additiv in den Kraftstofftank 8 oder in die Brennkammern 4a der Zylinder 4 oder auf den Wegen dazwischen zugeführt werden kann. Bei der vorliegenden Ausgestaltung weist die Zuführungsvorrichtung 12 einen Vorratsbehälter 13 für das Additiv auf, der durch eine Verbindungsleitung 14 mit der Zuführungsleitung 9 verbunden ist, wobei die Dosiervorrichtung in der Verbindungsleitung 14 vorgesehen ist, z.B. in Form einer Dosierpumpe 15. Die Menge des Additivs, die die Dosiervorrichtung im Funktionsbetrieb einstellt, kann konstant oder in Abhängigkeit von bestimmten Betriebsparametern der Brennkraftmaschine 3 und/oder deren Umgebung variabel sein, insbesondere in Abhängigkeit von der jeweiligen Leistungsgröße der Brennkraftmaschine 3 geregelt sein. Entsprechend ist die Dosiervorrichtung jeweils ausgebildet, und sie kann durch eine nicht dargestellte Steuerleitung mit der vorhandenen elektronischen Steuer- oder Regelvorrichtung verbunden und von dieser entsprechend ansteuerbar sein.

Im Funktionsbetrieb strömt das von der Brennkraftmaschine 3 ausgestoßene Abgas in Strömungsrichtung 16 durch die Abgasleitung 2. In der Abgasleitung 2 sind ein Oxidationskatalysator 17 und ein Partikelfilter 18 so hintereinander angeordnet, daß das Abgas zunächst zum Oxidationskatalysator 17 gelangt, diesen durchströmt und dann zum Partikelfilter 18 gelangt und diesen durchströmt. Der Oxidationskatalysator 17 und der Partikelfilter 18 sind jeweils in einem Gehäuse 17a, 18a angeordnet, dessen Querschnittsgröße ein mehrfaches der Querschnittsgröße von vor dem Gehäuse 17a, zwischen den Gehäusen 17a, 18a und vorzugsweise auch nach dem Gehäuse 18a insbesondere koaxial angeordneten Abgasleitungsabschnitten 2e, 2f, 2g beträgt.

Der Partikelfilter 18 filtert Partikel aus dem Abgas und sammelt diese an dem eigentlichen Filterkörper in üblicher Weise, wobei das Abgas den Filterkörper durchströmt. Der Oxidationskatalysator 17 arbeitet mit Sauerstoffüberschuß, der durch ein entsprechend mager eingestelltes Kraftstoff/Verbrennungstuft-Verhäitnis oder durch eine sog. Sekundärluft-Zuführung im Bereich bis zum Oxidationskatalysator 17 bereitgestellt werden kann.

Im Funktionsbetrieb der Brennkraftmaschine 3 bzw. der Abgasanlage 1 durchströmt das Abgas den Oxidationskatalysator 17, wobei der Sauerstoffüberschuß zur Oxidation von C0 und HC dient und eine Stickoxydkomponente wie NO₂ den Oxidationskatalysator 17 im Abgas verläßt. Der Partikelfilter 18 bildet mit dem ihm vorgeschalteten Oxidationskatalysator 17 ein sogenanntes CRT-System (continuous regenerating trap), das dazu beiträgt, in noch zu beschreibender Weise die hauptsächlich aus Kohlenstoff bestehenden Partikel am Partikelfilter 18 abzubrennen und umzusetzen.

Bei dem mit der Zuführungsvorrichtung 12 zugeführten Additiv handelt es sich um ein solches, das die Zündtemperatur der Partikel vermindert. Hierzu eignen sich Organometallverbindungen sehr vorteilhaft, wie z.B. Eisenoctoat, Ferrocen oder Cer-Verbindungen.

Die Funktion der Brennkraftmaschine 3 und der Abgasanlage 1 ist folgende.

Die Brennkraftmaschine 3 wird im vorbeschriebenen Sinne mit einem mageren Kraftstoff/Luft-Gemisch betrieben oder sie kann z.B. im wesentlichen stöchiometrisch betrieben werden, wenn Sekundärluft einer nicht dargestellten Zuführungsleitung in die Abgasleitung 2 eingeführt wird, bevor das Abgas zum Oxidationskatalysator 17 gelangt. Letzterer oxidiert N0 zu N0ₓ bzw. N0₂, das mit dem Abgas zum Partikelfilter 18 ein kontinuierliches Abbrennen der Partikel am Partikelfilter 18 bewirkt, wobei der Partikelfilter 18 regeneriert wird. Aufgrund der zusätzlichen und kombinatorischen Wirksamkeit des die Zündtemperatur der Partikel vermindernden Mittels bzw. Additivs setzt die Regeneration bereits bei niedrigeren Temperaturen ein, wodurch die durchschnittliche Regenerationstemperatur vermindert wird, und die Partikelmasse, die zwischenzeitlich angesammelt wird, reicht beim Abbrennen nicht aus, den Partikelfilter 18 auf eine schädigende Temperatur zu erhitzen. Es zeigt sich somit, daß die durch das CRT-System hervorgerufene kontinuierliche Regeneration und die Senkung der Zündtemperatur der Partikel sich vorteilhaft ergänzen und bei verhältnismäßig niedrigen Temperaturen zu einer kontinuierlichen, störungsunanfälligen und stabilen Regeneration des Partikelfilters 18 führen, wobei die Materialien der Abgasanlage 1 von niedrigeren Temperaturen beansprucht werden und bei guter Funktion der Verminderung der schädlichen Bestandteile im Abgas eine lange Lebensdauer erreicht wird.

### BEZUGSZEICHENLISTE

- 1: Abgasanlage
- 2: Abgasleitung
- 2a: Abführungsleitungszweig
- 2b: Abführungsleitungszweig
- 2c: Abführungsleitungszweig
- 2d: Abführungsleitungszweig
- 2e: Abgasleitungsabschnitt
- 2f: Abgasleitungsabschnitt
- 2g: Abgasleitungsabschnitt
- 3: Diesel-Brennkraftmaschine
- 4: Zylinder
- 4a: Brennkammer
- 5: Zuführungsleitung
- 5a: Zuführungsleitung
- 5b: Zuführungsleitung
- 5c: Zuführungsleitung
- 5d: Zuführungsleitung
- 6:
- 7: Versorgungseinrichtung
- 8: Kraftstofftank
- 9: Kraftstoff-Zuführungsleitung
- 10:
- 11: Kraftstoff-Rückführungsleitung
- 12: Zuführungsvorrichtung
- 13: Vorratsbehälter
- 14: Verbindungsleitung
- 15: Dosierpumpe
- 16: Strömungsrichtung
- 17: Oxidationskatalysator
- 17a: Gehäuse
- 18: Partikelfilter
- 18a: Gehäuse

## Patentansprüche

1. Brennkraftmaschine (3) mit einem Kraftstofftank (8) und einer Versorgungseinrichtung (7) für ein Verbrennungsmedium, das der wenigstens einen Brennkammer (4a) der Brennkraftmaschine (3) als Kraftstoff und Luft zugeführt wird und aus der Brennkammer (4a) in eine mit der Brennkammer (4a) verbundene Abgasleitung (2) ausgestoßen wird,
wobei in der Abgasleitung (2) ein vom Abgas durchströmtes CRT-Sytem angeordnet ist, welches in der Strömungsrichtung (16) hintereinanderliegend einen Oxidationskatalysator (17) und einen nachfolgenden Partikelfilter (18) zum Filtern von Partikeln im Abgas aufweist wobei im Funktionsbetrieb eine Stickoxidkomponente den Oxidationskatalysator (17) verlässt, die mit dem Abgas im Partikelfilter ein kontinuierlichen Abbrennen der Partikel am Patrikelfilter bewirkt, **dadurch gekennzeichnet, daß** eine Zuführungsvorrichtung (12) für ein die Zündtemperatur der Partikel senkendes Additiv vorgesehen ist, die das Additiv dem Verbrennungsmedium zuführt, nachdem der Kraftstoff den Kraftstofftank (8) verlassen hat und bevor das Verbrennungsmedium zum Partikelfilter (18) gelangt ist und daß als Additiv Fe-Organometallverbindungen, z.B. Eisenoctoat, Ferrocen und/oder Cer-Verbindungen, verwendet werden.

2. Brennkraftmaschine nach Anspruch 1, **dadurch gekennzeichnet, daß** die Zuführungsvorrichtung (12) das Additiv in den Kraftstoff oder in die Brennkammer (4a) einführt.

3. Brennkraftmaschine nach einem der vorangegangenen Ansprüche, **dadurch gekennzeichnet, daß** vom Kraftstofftank (8) sich eine Zuführungsleitung (9) zu der Brennkammer (4a) erstreckt und die Zuführungsvorrichtung (12) für das Additiv mit der Zuführungsleitung (9) verbunden ist.

4. Brennkraftmaschine nach einem der vorangegangenen Ansprüche, **dadurch gekennzeichnet, daß** die Zuführungsvorrichtung (12) einen Vorratsbehälter (13) für das Additiv und eine Verbindungsleitung (14) umfaßt, die mit der Versorgungseinrichtung (7) verbunden ist.

5. Brennkraftmaschine nach Anspruch 4, **dadurch gekennzeichnet, daß** die Zuführungsvorrichtung (12) eine Dosiervorrichtung, insbesondere eine Dosierpumpe (15), für das Additiv aufweist.

6. Brennkraftmaschine nach Anspruch 5, **dadurch gekennzeichnet, daß** die Dosiervorrichtung oder Dosierpumpe (15) in der Verbindungsleitung (14) angeordnet ist.

7. Brennkraftmaschine nach einem der Ansprüche 3 bis 6, **dadurch gekennzeichnet, daß** die Verbindungsleitung (14) in die Zuführungsleitung (9) mündet.

8. Brennkraftmaschine nach einem der vorangegangenen Ansprüche, **dadurch gekennzeichnet, daß** die Brennkraftmaschine durch eine Diesel-Brennkraftmaschine (3) gebildet ist

9. Verfahren zur Verminderung schädlicher Bestandteile im Abgas einer Brennkraftmaschine (3) mit einer Versorgungseinrichtung (7) für ein Verbrennungsmedium, das der wenigstens einen Brennkammer (4a) der Brennkraftmaschine (3) als Kraftstoff und Luft zugeführt und aus der Brennkammer (4a) in eine mit der Brennkammer (4a) verbundene Abgasleitung (2) ausgestoßen wird,
wobei im Abgas enthaltene Partikel mit einem in der Abgasleitung (2) angeordneten Partikelfilter (18) gefiltert und wenigstens teilweise mit im Abgas enthaltenem NO₂ im wesentlichen kontinuierlich umgewandelt werden,
wobei das Stickoxid bzw. N0₂ durch einem dem Partikelfilter (18) vorgeschalteten Oxidationskatalysator (17) erzeugt wird, **dadurch gekennzeichnet, daß** in das Verbrennungsmedium, bevor es als Abgas zum Partikelfilter (18) gelangt, ein Additiv eingeführt wird, das die Zündtemperatur der Partikel vermindert und wobei die Partikel im Partikelfilter (18) abgebrannt werden und daß als Additiv Fe-Organometallverbindungen, z.B. Eisenoctoat und/oder Ferrocen, verwendet werden.

10. Verfahren nach Anspruch 9, **dadurch gekennzeichnet, daß** das Additiv in den Kraftstoff, insbesondere im Bereich einer Kraftstoff-Zuführungsleitung (9), oder in den Brennraum (4a) der Brennkraftmaschine (3) eingeführt wird.

## Claims

1. Internal combustion engine (3) having a fuel tank (8) and having a supply device (7) for a combustion medium which is supplied to the at least one combustion chamber (4a) of the internal combustion engine (3) as fuel and air and is discharged from the combustion chamber (4a) into an exhaust line (2) which is connected to the combustion chamber (4a), with a CRT system being arranged in the exhaust line (2), which CRT system is traversed by the exhaust gas and has, arranged in series in the flow direction (16), an oxidation catalytic converter (17) and a subsequent particulate filter (18) for filtering particulates in the exhaust gas, wherein during functional operation, a nitrogen oxide component leaves the oxidation catalytic converter (17), which nitrogen oxide component, with the exhaust gas in the particulate filter, causes continuous burning-off of the particulates in the particulate filter, **characterized in that** a feed device (12) for an additive which reduces the ignition temperature of the particulates is provided, which feed device (12) feeds the additive to the combustion medium after the fuel has left the fuel tank (8) and before the combustion medium has reached the particulate filter (18), and **in that** iron organometallic compounds, for example iron octoate, ferrocene and/or cerium compounds, are used as an additive.

2. Internal combustion engine according to Claim 1, **characterized in that** the feed device (12) introduces the additive into the fuel or into the combustion chamber (4a).

3. Internal combustion engine according to one of the preceding claims, **characterized in that** a feed line (9) extends from the fuel tank (8) to the combustion chamber (4a) and the feed device (12) for the additive is connected to the feed line (9).

4. Internal combustion engine according to one of the preceding claims, **characterized in that** the feed device (12) comprises a storage tank (13) for the additive and a connecting line (14) which is connected to the supply device (7).

5. Internal combustion engine according to Claim 4, **characterized in that** the feed device (12) has a metering device, in particular a metering pump (15), for the additive.

6. Internal combustion engine according to Claim 5, **characterized in that** the metering device or metering pump (15) is arranged in the connecting line (14).

7. Internal combustion engine according to one of Claims 3 to 6, **characterized in that** the connecting line (14) opens out into the feed line (9).

8. Internal combustion engine according to one of the preceding claims, **characterized in that** the internal combustion engine is formed by a diesel internal combustion engine (3).

9. Method for reducing harmful constituents in the exhaust gas of an internal combustion engine (3) having a supply device (7) for a combustion medium which is supplied to the at least one combustion chamber (4a) of the internal combustion engine (3) as fuel and air and is discharged from the combustion chamber (4a) into an exhaust line (2) which is connected to the combustion chamber (4a), with particulates contained in the exhaust gas being filtered by a particulate filter (18) arranged in the exhaust line (2) and being converted substantially continuously at least partially with NO₂ contained in the exhaust gas, with the nitrogen oxide or NO₂ being generated by an oxidation catalytic converter (17) arranged upstream of the particulate filter (18), **characterized in that** an additive which reduces the ignition temperature of the particulates is introduced into the combustion medium before the latter reaches the particulate filter (18) as exhaust gas, with the particulates being burned off in the particulate filter (18), and **in that** iron organometallic compounds, for example iron octoate and/or ferrocene, are used as an additive.

10. Method according to Claim 9, **characterized in that** the additive is introduced into the fuel, in particular in the region of a fuel feed line (9), or into the combustion chamber (4a) of the internal combustion engine (3).

## Revendications

1. Moteur à combustion interne (3) avec un réservoir à carburant (8) et un dispositif d'alimentation (7) d'un fluide de combustion qui est amené, sous forme d'air et de carburant, dans au moins une chambre de combustion (4a) du moteur à combustion interne (3) et est chassé de la chambre de combustion (4a) dans une conduite de gaz d'échappement (2) reliée à la chambre de combustion (4a), conduite de gaz d'échappement (2) dans laquelle on a disposé un système CRT parcouru par les gaz d'échappement et qui présente, l'un derrière l'autre dans le sens de l'écoulement (16), un catalyseur d'oxydation (17) suivi d'un filtre à particules (18) servant à filtrer les particules des gaz d'échappement, où, en fonctionnement, un composant d'oxyde d'azote quitte le catalyseur d'oxydation (17), lequel oxyde d'azote entraîne avec les gaz d'échappement dans le filtre à particules, une combustion continue des particules au niveau du filtre à particules, **caractérisé en ce qu'**on a prévu un équipement d'amenée (12) pour un additif abaissant la température d'inflammation des particules, équipement qui amène l'additif dans le fluide de combustion après que le carburant ait quitté le réservoir de carburant (8) et avant que le fluide de combustion n'ait atteint le filtre à particules (18) et **en ce qu'**on utilise comme additif des composés organométalliques ferreux, p. ex. de l'octoate de fer, du ferrocène et/ou des composés à base de cérium.

2. Moteur à combustion interne selon la revendication 1, **caractérisé en ce que** l'équipement d'amenée (12) introduit l'additif dans le carburant ou dans la chambre de combustion (4a).

3. Moteur à combustion interne selon l'une quelconques des précédentes revendications, **caractérisé en ce qu'**une conduite d'amenée (9) s'étend depuis le réservoir à carburant (8) jusqu'à la chambre de combustion (4a) et **en ce que** l'équipement d'amenée (12) de l'additif est relié avec la conduite d'amenée (9).

4. Moteur à combustion interne selon l'une quelconque des revendications précédentes, **caractérisé en ce que** l'équipement d'amenée (12) comprend un réservoir (13) pour l'additif et une conduite de jonction (14) qui est reliée au dispositif d'alimentation (7).

5. Moteur à combustion interne selon la revendication 4, **caractérisé en ce que** l'équipement d'amenée (12) présente un équipement de dosage pour l'additif, en particulier une pompe de dosage (15).

6. Moteur à combustion interne selon la revendication 5, **caractérisé en ce que** l'équipement de dosage ou la pompe de dosage (15) est disposé dans la conduite de jonction (14).

7. Moteur à combustion interne selon l'une quelconque des revendications 3 à 6, **caractérisé en ce que** la conduite de jonction (14) débouche dans la conduite d'amenée (9).

8. Moteur à combustion interne selon l'une quelconque des revendications précédentes, **caractérisé en ce que** le moteur à combustion interne est constitué par un moteur à combustion interne à allumage spontané (3).

9. Procédé servant à réduire les composants nocifs des gaz d'échappement d'un moteur à combustion interne (3) avec un dispositif d'alimentation (7) pour un fluide de combustion qui est amené, sous forme d'air et de carburant, dans au moins une chambre de combustion (4a) du moteur à combustion interne (3) et qui est chassé de la chambre de combustion (4a) dans une conduite de gaz d'échappement (2) reliée à la chambre de combustion (4a), où les particules contenues dans les gaz d'échappement sont filtrées par un filtre à particules (18) disposé dans la conduite des gaz d'échappement (2) et sont converties quasiment en continu et au moins partiellement avec le NO₂ contenu dans les gaz d'échappement, où l'oxyde d'azote ou NO₂ est généré par un catalyseur d'oxydation (17) placé en amont du filtre à particules (18), **caractérisé en ce que**, dans le fluide de combustion, avant qu'il n'arrive au filtre à particules (18) sous forme de gaz d'échappement, on introduise un additif qui réduit la température d'inflammation des particules, les particules étant brûlées dans le filtre à particules (18) et **en ce qu'**on utilise comme additif des composés organométalliques ferreux, p. ex. de l'octoate de fer et/ou du ferrocène.

10. Procédé selon la revendication 9, **caractérisé en ce que** l'additif est introduit dans le carburant, en particulier au niveau d'une conduite d'amenée de carburant (9) ou dans la chambre de combustion (4a) du moteur à combustion interne (3).
